# EUROPÄISCHE PATENTSCHRIFT

(11) **EP 1 252 417 B1**
(45) Veröffentlichungstag und Bekanntmachung des Hinweises auf die Patenterteilung: **26.11.2008**
(21) Anmeldenummer: 00985204.7
(22) Anmeldetag: 19.12.2000
(51) Int. Cl.: F01K 7/16, F01D 17/08

(54) **VERFAHREN ZUM BETREIBEN EINER TURBINE**
METHOD FOR OPERATING A TURBINE
PROCEDE D'UTILISATION D'UNE TURBINE

(30) Priorität: 02.02.2000 EP 00102052
(43) Veröffentlichungstag der Anmeldung: 30.10.2002
(73) Patentinhaber: SIEMENS AKTIENGESELLSCHAFT, 80333 München (DE)
(72) Erfinder: SEITZ, Robert, 91058 Erlangen (DE)
(86) Internationale Anmeldenummer: PCT/EP2000/012965
(87) Internationale Veröffentlichungsnummer: WO 2001/057366

(56) Entgegenhaltungen:
- EP-A- 0 128 593
- US-A- 4 228 359
- US-A- 4 655 041

## Beschreibung

Die Erfindung betrifft ein Verfahren zum Betreiben einer Turbine und eine Turbinenanlage.

In Industrieanlagen, beispielsweise in Anlagen zur Energieerzeugung, wird zum Antreiben einer Turbine dieser ein gasförmiges Medium zugeführt. Die Turbine ist in der Regel mit einem Generator zur Erzeugung von elektrischer Energie verbunden oder treibt beispielsweise einen Verdichter oder eine Pumpe an. Bei einer Dampfturbine ist das gasförmige Medium Frischdampf. Dieser Frischdampf wird in einem der Turbine vorgeschalteten Kessel erhitzt, bevor er der Turbine zugeführt wird.

Im Dokument D1-US-A-4 655 041 (DEL VECCHIO RICHARD J ET AL) 7. April 1987 (1987-04-07) wird eine Methode und eine Vorrichtung zur Erfassung und Auswertung von unerwünschten Temperatur- und Druck-Änderungen beschrieben. Die Temperatur und der Druck eines in eine Turbine strömenden Dampfes werden zyklisch gemessen und mit vorgegebenen werten verglichen. Wenn die vorgegebenen Werte überschritten werden, erfolgt eine Alarmierung. Eine erste Alarmierung erfolgt, wenn die Temperatur eine vorgegebene Maximaltemperatur überschreitet oder eine Minimaltemperatur unterschreitet oder der Druck einen Maximaldruck überschreitet oder einen Minimaldruck unterschreitet. Zwischen der Maximaltemperatur und der Minimaltemperatur liegt der zulässige Temperaturbereich. Der zulässige Druckbereich liegt zwischen einem Maximaldruck und einem Minimaldruck.

Eine zweite Alarmierung erfolgt, wenn die Temperatur und der Druck sich außerhalb des zulässigen Temperaturbereiches oder des Druckbereiches befinden und die Temperaturänderung bzw. Druckänderung einen vorbestimmten Wert überschreitet.

Eine dritte Alarmierung erfolgt, wenn die Temperatur und der Druck sich außerhalb des zulässigen Temperaturbereiches oder des Druckbereiches befinden und die Temperaturänderung bzw. Druckänderung einen vorbestimmten maximalen Wert überschreitet.

Die Aufgabe wird gemäß der Erfindung gelöst durch ein Verfahren zum Betreiben einer Turbine, insbesondere einer Dampfturbine, der ein gasförmiges Medium zugeführt wird, wobei die zeitliche Änderung der Temperatur des Mediums überwacht wird.

Der Überwachung der Veränderung der Temperatur, also die Beobachtung des Verlaufs des Temperaturgradientens, liegt die Überlegung zugrunde, dass eine zu schnelle Temperaturänderung - auch wenn sie im erlaubten Temperaturbereich zwischen den absoluten Grenzwerten liegt - zu einer Schädigung der Turbine führen kann. Denn bei einer zu schnellen Temperaturänderung oder bei Auftreten von Temperatursprüngen treten unter Umständen Materialprobleme auf, die sich insbesondere auf den Wirkungsgrad der Turbine nachteilig auswirken, und unter Umständen zu Rissen und zum Materialbruch führen. Im Vergleich zu herkömmlichen Verfahren, bei denen lediglich überwacht wird, ob die Temperatur einen festgelegten absoluten Grenzwert überschreitet, wird damit eine deutlich verbesserte Schutzfunktion erreicht.

Die Überwachung der Temperaturänderung eröffnet somit die Möglichkeit, bereits bei einer zu großen oder zu schnellen Temperaturänderung geeignete Vorsorgemaßnahmen zu ergreifen.

Vorzugsweise wird bei Überschreiten eines maximalen Temperaturgradientens als Maß für die zeitliche Änderung der Temperatur die Zufuhr des Mediums zur Turbine unterbrochen, indem ein Schnellschluss durchgeführt wird. Bei dem Verfahren wird demnach ein bestimmter Wert für die Temperaturänderung zugelassen. Wird dieser Wert insbesondere für eine längere Zeit überschritten, wird zum Schutz der Turbine vor einer zu großen thermischen Belastung die Zufuhr des Frischdampfs unterbunden.

In einer bevorzugten Ausführung wird der maximal zulässige Temperaturgradient in Abhängigkeit des Lastzustands der Turbine festgelegt, und zwar insbesondere derart, dass mit zunehmender Last der maximal zulässige Temperaturgradient kleiner wird. Hierbei wird von der Überlegung ausgegangen, dass bei geringen Lastzuständen der Wärmeübertrag vom Frischdampf auf das Material der Turbine insbesondere aufgrund der geringeren Dichte und der geringen Geschwindigkeit des Frischdampfs gering ist. Daher sind im Schwachlastbereich höhere Temperaturgradienten erlaubt, ohne dass die Gefahr einer Schädigung der Turbine besteht.

Zweckdienlicherweise wird zusätzlich zur Überwachung der Temperaturänderung die Zufuhr des Mediums zur Turbine unterbrochen, wenn ein absoluter Grenzwert für die Temperatur überschritten wird. Es wird also ein zulässiger absoluter Temperaturbereich vorgegeben, innerhalb dessen sich die Frischdampftemperatur bewegen darf.

Um den für die Überwachung notwendigen Aufwand gering zu halten, ist vorteilhafterweise vorgesehen, den Istwert der aktuellen Temperatur des Frischdampfs zyklisch abzufragen. Aus dem Vergleich aufeinanderfolgender Istwerte wird die Temperaturänderung und der Temperaturgradient ermittelt.

In einer besonders vorteilhaften Ausgestaltung wird in Abhängigkeit des Istwerts ein dynamischer Grenzwert festgelegt, der sich mit dem Temperaturverlauf ändert, jedoch höchstens im Rahmen des maximalen Temperaturgradienten. Durch die Festlegung des dynamischen Grenzwerts wird also ein Temperaturbereich definiert, innerhalb dessen Temperaturschwankungen erlaubt sind. Durch die Dynamisierung werden erlaubte Temperaturänderungen, beispielsweise ein stetiges Steigen beim Anfahren, berücksichtigt. Damit wird die Gefahr eines fehlerhaften Auslösens der Schutzfunktion vermieden.

Da Temperaturänderungen in beiden Richtungen auftreten können, wird vorzugsweise ein unterer und ein oberer dynamischer Grenzwert festgelegt. Dabei werden die Grenzwerte vorteilhafterweise derart festgelegt, dass sie um einen definierten Temperaturwert vom Istwert beabstandet sind. Der definierte Temperaturwert gibt also einen festen Temperaturbereich zwischen dem Istwert und dem oberen dynamischen bzw. dem unteren dynamischen Grenzwert an, sofern keine außerordentlichen Temperaturänderungen auftreten. Treten nämlich Temperaturgradienten auf, die den maximal zulässigen Temperaturgradienten übersteigen, so verringert sich der Abstand vom Istwert zu einem der dynamischen Grenzwerte zusehends, bis er schließlich den Grenzwert überschreitet. Die Istwert-Kurve schneidet also bei Überschreiten des maximalen Temperaturgradienten die Kurve des dynamischen Grenzwerts.

Vorteilhafterweise wird ein Überschreiten des dynamischen Grenzwerts als Indiz für eine unzulässige Temperaturänderung herangezogen, und die Zufuhr des Mediums zur Turbine wird unterbrochen.

Um ein zu schnelles Auslösen der Schutzfunktion, beispielsweise aufgrund von kurzzeitigen elektrischen Einwirkungen zu vermeiden, wird nach dem Überschreiten des dynamischen oder auch des absoluten Grenzwerts die Zufuhr des Mediums zur Turbine erst dann eingestellt, wenn der dynamische bzw. der absolute Grenzwert nach zumindest einem weiteren Kontrollabfragezyklus weiterhin überschritten ist. Es wird also durch Abwarten zumindest eines weiteren Kontroll-Abfragezyklus ein gewisser Zeitpuffer eingefügt.

Bevorzugt wird hierbei nach Überschreiten des dynamischen oder des absoluten Grenzwerts der Abfragezyklus verkürzt, also die Temperaturmessung in kürzeren Zeitabständen wiederholt. Damit wird in vorteilhafterweise die Abfragehäufigkeit der Temperatur an den Bedarf angepasst, d.h. bei einem normalen Verlauf wird die Temperatur vergleichsweise selten und bei einem kritischen Verlauf wird die Temperatur häufiger abgefragt.

In einer zweckdienlichen Ausführung ist vorgesehen, beim Anfahren der Turbine und/oder nach einem Fehler bei der Überwachung des Temperaturverlaufs, den ersten neugemessenen Istwert der Frischdampftemperatur zur Ermittlung des dynamischen Grenzwerts heranzuziehen. Damit wird eine zuverlässige Wirkungsweise der mit der Überwachung der Temperaturänderung eingerichteten Schutzfunktion gewährleistet, und es ist vermieden, dass beispielsweise der letzte gemessene Istwert vor dem Abschalten der Turbine gespeichert und zur Bestimmung der dynamischen Grenzwerte herangezogen wird. Denn dies hätte beim erneuten Anfahren der Turbine zwangsläufig das Auslösen der Schutzfunktion und damit ein Abschalten der Frischdampfzufuhr zur Folge, wenn der gespeicherte Istwert vom aktuellen Istwert deutlich verschieden ist. Als Kriterium für das Zuschalten der Schutzfunktion wird vorteilhafterweise das Schließen eines Generatorschalters bei einer Generatorturbine und das Überschreiten der kleinsten Antriebsdrehzahl bei einer Antriebsturbine herangezogen.

Um das Betriebspersonal bereits bei ungewöhnlichen Temperaturänderungen auf eine mögliche Gefahr hinzuweisen, wird vorteilhafterweise bei Annäherung des Istwerts an den dynamischen und/oder an den absoluten Grenzwert eine Warnmeldung abgegeben. Diese Warnmeldung wird insbesondere dann abgegeben, wenn der Istwert sich bis auf einen vorgegebenen Abstand einem der Grenzwerte genähert hat. Die Warnmeldung erfolgt beispielsweise akustisch und/oder optisch.

Um ein möglichst rechtzeitiges Auslösen der Schutzfunktion zu ermöglichen, wird der Temperaturverlauf des Mediums bereits vor dem Eintritt des Mediums in die Turbine überwacht, und zwar insbesondere im Bereich eines der Turbine vorgeschalteten Kessels oder bereits unmittelbar hinter einem sogenannten Dampfsammler. Im Falle einer unzulässigen Temperaturänderung erfolgt daher der Schnellschluss bevor der zu kalte oder zu heiße Dampf die Turbine erreicht.

Vorzugsweise ist der Schutzmechanismus, also die Möglichkeit der Verhinderung der Zufuhr des Mediums zur Turbine, erst dann aktivierbar, wenn die Turbine unter einer vorgegebenen Last betrieben wird. Damit ist die Schutzfunktion insbesondere beim Anfahren der Turbine nicht aktiviert. Dies beeinträchtigt die Sicherheit nicht, da dabei und im Schwachlastbetrieb die Gefahr von Schädigungen aufgrund von Temperaturänderungen relativ gering ist.

Die Aufgabe wird weiterhin gelöst durch eine nicht beauspruchte Turbinenanlage mit einer mit einem gasförmigen Medium betreibbaren Turbine, mit einem Temperatursensor zur Erfassung der Temperatur des Mediums, und mit einer Schutzeinrichtung zur Ermittlung des Temperaturverlaufs sowie zum Unterbrechen der Zufuhr des Mediums zur Turbine bei Überschreiten eines Temperaturgradienten.

Die im Hinblick auf das Verfahren erwähnten Vorteile und zweckdienlichen Ausführungen sind sinngemäß auf die Turbinenanlage zu übertragen.

Ein Ausführungsbeispiel der Erfindung wird anhand der Figuren näher erläutert. Es zeigen:
- FIG 1: eine Turbinenanlage in einer grob vereinfachten schematischen Darstellung,
- FIG 2 bis 5: unterschiedliche Temperaturverläufe der Frisch- dampftemperatur mit den Kurven der zugehörigen dynamischen Grenzwerte, und
- FIG 6: die Abhängigkeit eines maximal zulässigen Tempe- raturgradientens vom Lastzustand der Turbine.

Die Turbinenanlage 2 gemäß FIG 1 umfasst eine Turbine 4, insbesondere eine Dampfturbine, die über eine Welle 6 mit einem Generator 8 zur Erzeugung von elektrischer Energie verbunden ist. Die Turbine wird von einem gasförmigen Medium, insbesondere von Frischdampf angetrieben. Der Frischdampf wird in einem Kessel 10 erzeugt und von dort über eine Dampfleitung 12 der Turbine 4 zugeleitet. Die Dampfleitung 12 ist über ein Ventil 14, insbesondere ein Schnellschlussventil, absperrbar. Die Turbinenanlage 2 umfasst weiterhin eine Schutzeinrichtung 16 sowie einen Temperatursensor 18, der im Ausführungsbeispiel gemäß FIG 1 direkt an der Dampfleitung 12 unmittelbar im Bereich des Kessels 10 angebracht ist. Die Schutzeinrichtung 16 steht über eine Datenleitung 20 mit dem Temperatursensor 18 und über eine Steuerleitung 22 mit dem Ventil 14 in Verbindung. Über die Steuerleitung 22 wird im Bedarfsfall der Turbinenschutz aktiviert, indem ein Schnellschluss ausgelöst wird.

Der Temperatursensor 18 dient zur Erfassung eines Istwerts I der Temperatur T des Frischdampfs. Der gemessene Istwert I wird der Schutzeinrichtung 16 übermittelt und dort gespeichert sowie ausgewertet. Der Istwert I wird von der Schutzeinrichtung 16 zyklisch abgefragt, wobei die Periode des Abfragezyklus beispielsweise 6 Sekunden beträgt. Der derart von der Schutzeinrichtung 16 erfasste zeitliche Verlauf der Temperatur T des Frischdampfs wird vorzugsweise über eine Anzeige 24, insbesondere ein Bildschirm oder ein digitales Messgerät, optisch dargestellt. In Abhängigkeit der Änderung des gemessenen Istwerts I im Zeitverlauf, also in Abhängigkeit des aus den gemessenen Istwerten I ermittelten Temperaturgradienten dT/dt, entscheidet die Schutzeinrichtung 16, ob das Ventil 14 betätigt wird. Bevorzugt wird im Betätigungsfall ein Schnellschluss ausgelöst, so dass die Turbine 4 von der Frischdampfzufuhr abgeschnitten wird. Der Schnellschluss des Ventils 14 dient zum Schutz der Turbine vor thermischer Schädigung, beispielsweise in Form von Rissen infolge zu großer Temperaturänderungen. Der Schnellschluss wird zudem auch aktiviert, wenn der gemessene Istwert I einen absoluten Grenzwert unter- oder überschreitet. Mit einer derartigen Überwachung der Temperatur T wird eine hohe Schutzfunktion für die Turbine 4 bereitgestellt.

Damit der gemessene Istwert I soweit wie möglich der tatsächlichen Temperatur T des Frischdampfs entspricht, ist der Temperatursensor 18 als ein schnelles Thermoelement ausgeführt, welches sich dadurch auszeichnet, dass es mit seinem Metallkontakt unmittelbar an einem sogenannten Tauchrohr der Dampfleitung 12 angebracht ist. Durch systematische Messfehler bedingte Unterschiede zwischen dem gemessenen Istwert I und der tatsächlichen Temperatur T werden vorzugsweise von der Schutzeinrichtung 16 automatisch korrigiert. Im Folgenden wird der Einfachheit halber davon ausgegangen, dass der gemessene Istwert I der tatsächlichen Temperatur T entspricht.

Der interne Entscheidungsprozess innerhalb der Schutzeinrichtung 16 wird im Folgenden anhand der Figuren 2 bis 5 näher erläutert. In den Figuren ist jeweils die Temperatur T gegen die Zeit t aufgetragen. In die Darstellung sind insgesamt drei Temperaturverläufe eingezeichnet, nämlich die Temperaturkurve 28 der Temperatur T des Frischdampfs sowie eine obere dynamische Grenzwertkurve 30 und eine untere dynamische Grenzwertkurve 32. Die Temperaturkurve 28 ist gebildet aus einer Anzahl diskreter Istwerte I, die von der Steuereinrichtung 16 erfasst werden, und von denen einer beispielhaft dargestellt ist. Jedem gemessenen Istwert I wird ein oberer dynamischer Grenzwert OG und ein unterer dynamischer Grenzwert UG zugeordnet. Die einzelnen diskreten dynamischen Grenzwerte OG,UG bilden die beiden dynamischen Grenzwertkurven 30,32.

Zur Überwachung der Temperatur T des Frischdampfs wird bei jedem Abfragezykluss folgendermaßen vorgegangen: der gemessene Istwert I wird mit den dynamischen Grenzwerten OG,UG verglichen:
Fall A: Der Istwert I ist kleiner als der obere Grenzwert OG bzw. größer als der untere Grenzwert UG. Es erfolgt eine Neufestlegung der dynamischen Grenzwerte OG,UG.

Dies geschieht im Falle des oberen Grenzwertes OG dadurch, dass einerseits der neu gemessene Istwert I mit einem definierten Temperaturwert X addiert wird. Andererseits wird der bisherige obere Grenzwert OG um einen Änderungswert Y erhöht.

Zur Ermittlung des neuen oberen Grenzwertes OG wird nun die Summe (I + X) aus dem Istwert I und dem Temperaturwert X mit der Summe (OG + Y) aus dem bisherigen oberen Grenzwert OG und dem Änderungswert Y miteinander verglichen. Der niedrigere Summenwert wird als neuer oberer Grenzwert OG definiert.

Gleichermaßen wird bei der Bestimmung des unteren Grenzwerts UG vorgegangen mit der Maßgabe, dass der Temperaturwert X vom Istwert I und der Änderungswert Y vom unteren Grenzwert UG subtrahiert wird, und dass der größere Summenwert als neuer unterer Grenzwert UG festgelegt wird.

Der Änderungswert Y bemisst sich dabei nach dem maximal zulässigen Temperaturgradienten dT/dt(max) der Temperatur T des Frischdampfs. Und zwar entspricht die Änderung dY/dt des Änderungswerts Y dem maximalen Temperaturgradienten dT/dt. Als maximaler Temperaturgradient dT/dt(max) wird beispielsweise ein Wert von 3K/min herangezogen. Bei einem Abfragezyklus von vorzugsweise 6sec entspricht dies 0,3K/Abfragezyklus. In diesem Fall liegt der Änderungswert Y demnach bei 0,3K.

Die nach dieser Vorschrift ermittelten Grenzwertkurven 30,32 bilden ein erlaubtes Temperaturband 34, innerhalb dessen die Temperaturkurve 28 variieren kann, ohne dass ein Schnellschluss ausgelöst wird. Dieses Temperaturband 34 ist dynamisch und folgt dem Verlauf der Temperaturkurve 28. Lediglich bei sehr schnellen und dauernden Temperaturänderungen läuft die Temperaturkurve 28 aus dem erlaubten Temperaturband 34 heraus. Dies führt zu Fall B, bei dem der Istwert I über dem oberen Grenzwert OG bzw. unter dem unteren Grenzwert UG liegt. Es erfolgt vorzugsweise nach einer Kontrollphase die automatische Aktivierung des Schnellschlusses des Ventils 14. Dies wird im einzelnen zur FIG 3 näher erläutert.

Gemäß der Figur 2 weist die Temperaturkurve 28 zwei Unstetigkeitsstellen bei einem ansonsten horizontalen Verlauf auf. Die Temperatur T springt dabei einmal sprunghaft an und fällt einmal sprunghaft ab. Nach der Zunahme verläuft die Temperaturkurve 28 zunächst nahe an der oberen dynamischen Grenzwertkurve 30, die sich gemäß dem oben beschriebenen Algorithmus allmählich zu höheren Temperaturwerten hin verschiebt, bis sie letztendlich wieder um den Temperaturwert X von der Temperaturkurve 28 beabstandet ist. Der Anstieg der oberen Grenzwertkurve 30 wird bestimmt vom zeitlichen Verlauf des Änderungswerts dY/dt. Im Gegensatz zu der oberen Grenzwertkurve 30 folgt die untere Grenzwertkurve 32 dem Sprung der Temperaturkurve 28 unmittelbar, d.h. die untere Grenzwertkurve 32 weist ebenfalls ein Sprung auf. Dies resultiert daraus, dass zur Berechnung des neuen unteren Grenzwerts UG der Istwert I abzüglich dem Temperaturwert X maßgebend ist. Bei einem Sprung mit umgekehrten Vorzeichen, d.h. bei einem sprunghaften Abfall der Temperaturkurve 28 gilt für die Grenzwertkurven 30,32 das gleiche, mit der Maßgabe, dass nunmehr die untere Grenzwertkurve 32 allmählich zu tieferen Temperaturwerten verschoben und die obere Grenzwertkurve 30 sprunghaft nach unten gezogen wird.

Gemäß FIG 3, anhand der der Fall B, also das Auslösen der Schutzfunktion erläutert wird, gliedert sich die Temperaturkurve 28 in vier Teilbereiche. Innerhalb dieser Teilbereiche wird der Temperaturgradient dT/dt zunehmend größer und übersteigt im vierten Teilbereich den maximalen Temperaturgradienten dT/dt von 3K/min. Es ist zu erkennen, dass die Grenzwertkurven 30,32 der Temperaturkurve 28 zunächst unter Beibehaltung des Abstands um den Temperaturwert X folgen, bis der Temperaturgradient dT/dt im vierten Teilbereich zu groß wird. Die Temperaturkurve 28 läuft dann aus dem Temperaturband 34 heraus und schneidet die untere Grenzwertkurve 32 zu einem Zeitpunkt t1. Sobald dies erfolgt, werden vorteilhafterweise die Abfragezyklen beispielsweise von 6sec auf 2sec verkürzt. Wenn vorzugsweise nach drei weiteren kurzen Zyklen der Istwert I weiterhin unter der Grenzwertkurve 32 liegt, erfolgt zum Zeitpunkt t2 ein Schnellschluss. Durch das Abwarten von weiteren Kontrollzyklen mit kleinerem Abfragzyklus wird gewährleistet, dass nicht ein singuläres Ereignis, beispielsweise ein Messfehler oder eine andere elektrische Einwirkung, zum Auslösen des Schnellschlusses führt.

Gemäß den Figuren 4 und 5 sind weitere typische Temperaturverläufe 28 mit den entsprechenden Verläufen der Grenzwertkurven 30 und 32 dargestellt. Wie aus FIG 5 zu entnehmen ist, hat eine sprunghafte alternierende Änderung der Temperaturkurve 28 zur Folge, dass sich das Temperaturband 34 zusehends verengt. Erst wenn die Temperaturkurve 28 wieder einen kontinuierlichen Verlauf einnimmt, weitet sich das Temperaturband 34, so dass die Grenzwertkurven 30,32 von der Temperaturkurve 28 um den Temperaturwert X beabstandet sind.

In FIG 5 sind zusätzlich zu den dynamischen Grenzwertkurven 30,32 ein oberer absoluter Grenzwert OA und ein unterer absoluter Grenzwert UA als fette Linien eingezeichnet. Wie der FIG 5 weiterhin zu entnehmen ist, schneidet die Temperaturkurve 28 die den oberen Grenzwert OA repräsentierende horizontale Linie zu einem Zeitpunkt t3, was zum Auslösen des Schnellschlusses führt. Neben der Überwachung des Temperaturgradientens dT/dt wird von der Schutzeinrichtung 16 daher auch überwacht, ob die Temperatur T des Frischdampfs die absoluten Grenzwerte OA und UA über- bzw. unterschreitet.

Gemäß FIG 6 nimmt der maximale Temperaturgradient dT/dt(max) mit zunehmendem Lastzustand L ab. Vorzugsweise beträgt der maximale Temperaturgradient dT/dt(max) bei sehr geringem Lastzustand L etwa 10k/min und fällt linear auf etwa 3K/min im Vollastbetrieb ab. Der Lastzustand L ist in FIG 6 als relative Größe zwischen 0 und 1 angegeben. Diese Abhängigkeit des maximalen Temperaturgradientens dT/dt (max) ist ohne Sicherheitseinbußen möglich, da bei Schwachlastbetrieb der Wärmeübertrag vom Frischdampf auf die Turbine 4 geringer ist als im Volllastbetrieb. Vorzugsweise ist in einer vereinfachten Ausführung der maximale Temperaturgradient dT/dt(max) auf den minimalen Wert unabhängig vom Lastzustand L festgelegt.

## Patentansprüche

1. Verfahren zum Betreiben einer Turbine (4) insbesondere einer Dampfturbine, der ein gasförmiges Medium zugeführt wird, wobei die zeitliche Änderung der Temperatur (T) des Mediums überwacht wird und bei dem bei Überschreiten eines maximalen Temperaturgradienten dT/dt(max) die Zufuhr des Mediums zur Turbine unterbrochen wird,
**dadurch gekennzeichnet, dass**
der maximal zulässige Temperaturgradient dT/dt(max) in Abhängigkeit des Lastzustands (L) der Turbine (4) festgelegt wird, und zwar derart, dass mit zunehmendem Lastzustand (L) der maximal zulässige Temperaturgradient (dT/dt(max)) kleiner wird.

2. Verfahren nach Aspruch 1,
bei dem in Abhängigkeit eines Istwerts (I) der aktuellen Temperatur (T) ein dynamischer Grenzwert (UG,OG) festgelegt wird, der sich mit dem Temperaturverlauf ändert, jedoch höchstens im Rahmen des maximalen Temperaturgradienten (dT/dt(max)).

3. Verfahren nach Anspruch 2,
bei dem ein unterer dynamischer Grenzwert (UG) und ein oberer dynamischer Grenzwert (OG) festgelegt werden.

4. Verfahren nach Anspruch 2 oder 3,
bei dem der dynamische Grenzwert (UG,OG) um einen definierten Temperaturwert (X) vom Istwert (I) beabstandet festgelegt wird.

5. Verfahren nach einem der Ansprüche 2 bis 4,
bei dem nach Überschreiten des dynamischen Grenzwerts (UG,OG) die Zufuhr des Mediums zur Turbine (4) unterbrochen wird.

6. Verfahren nach Anspruch 5,
bei dem nach dem Überschreiten des dynamischen Grenzwerts (UG,OG) oder des absoluten Grenzwerts (UA,OA) die Zufuhr des Mediums zur Turbine (4) erst dann unterbrochen wird, wenn der dynamische (UG,OG) bzw. der absolute Grenzwert (UA,OA) nach zumindest einem weiteren Kontroll-Abfragezyklus weiterhin überschritten ist.

7. Verfahren nach Anspruch 6,
bei dem bei Überschreiten des dynamischen (UG,OG) oder des absoluten Grenzwerts (UA,OA) der Abfragezyklus verkürzt wird.

8. Verfahren nach einem der Ansprüche 2 bis 7,
bei dem bei einem Anfahren der Turbine (4) und/oder nach einem Fehler bei der Überwachung des Temperaturverlaufs der erste neu gemessene Istwert (I) zur Ermittlung des dynamischen Grenzwerts (UG,OG) herangezogen wird.

9. Verfahren nach einem der Ansprüche 2 bis B,
bei dem bei Annäherung des Istwerts (I) an den dynamischen (UG,OG) und/oder an den absoluten Grenzwert (UA,OA) eine Warnmeldung abgegeben wird.

10. verfahren nach einem der Ansprüche 2 bis 9,
bei dem die Zufuhr des Mediums zur Turbine (4) erst dann absperrbar ist, wenn die Turbine (4) oberhalb eines vorgegebenen Lastzustands (2) betrieben wird.

## Claims

1. Method for operating a turbine (4), in particular a steam turbine, to which a gaseous medium is supplied, the change with time of the temperature (T) of the medium being monitored and in which the supply of the medium to the turbine is interrupted when a maximum temperature gradient dT/dt(max) is exceeded, **characterized in that** the maximum permissible temperature gradient dT/dt(max) is specified as a function of the load condition (L) of the turbine (4) and, in fact, in such a way that the maximum permissible temperature gradient (dT/dt(max)) becomes smaller with increasing load condition (L).

2. Method according to Claim 1, in which a dynamic limiting value (UG, OG) is specified as a function of an actual value (I) of the current temperature (T), which dynamic limiting value (UG, OG) changes with the variation of the temperature but, as a maximum, within the compass of the maximum temperature gradient (dT/dt(max)).

3. Method according to Claim 2, in which a lower dynamic limiting value (UG) and an upper dynamic limiting value (OG) are specified.

4. Method according to Claim 2 or 3, in which the dynamic limiting value (UG, OG) is specified as differing from the actual value (I) by a defined temperature value (X).

5. Method according to one of Claims 2 to 4, in which the supply of the medium to the turbine (4) is interrupted when the dynamic limiting value (UG, OG) is exceeded.

6. Method according to Claim 5, in which, after the dynamic limiting value (UG, OG) or the absolute limiting value (UA, OA) has been exceeded, the supply of the medium to the turbine (4) is only interrupted when the dynamic limiting value (UG, OG) or the absolute limiting (UA, OA) value continues to be exceeded after at least one further control scanning cycle.

7. Method according to Claim 6, in which the scanning cycle is shortened after the dynamic limiting value (UG, OG) or the absolute limiting value (UA, OA) has been exceeded.

8. Method according to one of Claims 2 to 7, in which the first newly measured actual value (I) is used to determine the dynamic limiting value (UG, OG) in the case of a starting procedure of the turbine (4) and/or after a fault in the monitoring of the temperature variation.

9. Method according to one of Claims 2 to 8, in which an alarm occurs when the actual value (I) approaches the dynamic limiting value (UG, OG) and/or the absolute limiting value (UA, OA).

10. Method according to one of Claims 2 to 9, in which the supply of the medium to the turbine (4) can only be shut off when the turbine (4) is operated above a specified load condition (2).

## Revendications

1. Procédé pour exploiter une turbine (4), en particulier une turbine à vapeur à laquelle est amené un fluide gazeux, la modification de la température (T) du fluide dans le temps étant surveillée et dans lequel l'apport du fluide à la turbine est interrompu au dépassement d'un gradient de température maximal dT/dt (max), **caractérisé en ce que** le gradient de température maximal autorisé dT/dt (max) est déterminé en fonction de l'état de la charge (L) de la turbine (4), de manière telle que le gradient de température maximal autorisé (dT/dt (max)) se réduit à mesure que l'état de charge (L) augmente.

2. Procédé selon la revendication 1, dans lequel est déterminée, en fonction d'une valeur instantanée (I) de la température actuelle (T), une valeur limite dynamique (UG, OG) qui change avec l'évolution de la température, mais au maximum dans le cadre du gradient de température maximal (dT/dt(max)).

3. Procédé selon la revendication 2, dans lequel sont déterminées une valeur limite dynamique inférieure (UG) et une valeur limite dynamique supérieure (OG).

4. Procédé selon la revendication 2 ou 3, dans lequel la valeur limite dynamique (UG, OG) est déterminée distante de la valeur instantanée (I) d'une valeur de température définie (X).

5. Procédé selon l'une des revendications 2 à 4, dans lequel l'apport du fluide à la turbine (4) est interrompu après le dépassement de la valeur limite dynamique (UG, OG).

6. Procédé selon la revendication 5, dans lequel l'apport du fluide à la turbine (4) n'est interrompu, après le dépassement de la valeur limite dynamique (UG, OG) ou de la valeur limite absolue (UA, OA), que si la valeur limite dynamique (UG, OG) ou absolue (UA, OA) continuent d'être dépassées après au moins un autre cycle d'interrogation de contrôle.

7. Procédé selon la revendication 6, dans lequel le cycle d'interrogation est raccourci au dépassement de la valeur limite dynamique (UG, OG) ou absolue (UA, OA).

8. Procédé selon l'une des revendications 2 à 7, dans lequel, lors d'un démarrage de la turbine (4) et/ou après une erreur dans la surveillance de l'évolution de la température, il est fait appel à la première valeur instantanée (I) nouvellement mesurée pour déterminer la valeur limite dynamique (UG, OG).

9. Procédé selon l'une des revendications 2 à 8, dans lequel, lorsque la valeur instantanée (I) se rapproche de la valeur limite dynamique (UG, OG) et/ou absolue (UA, OA), un message d'avertissement est émis.

10. Procédé selon l'une des revendications 2 à 9, dans lequel l'apport du fluide à la turbine (4) n'est blocable que si la turbine est exploitée au-delà d'un état de charge prédéterminé (2).
